# EUROPÄISCHE PATENTSCHRIFT

(11) **EP 0 319 932 B1**
(45) Veröffentlichungstag und Bekanntmachung des Hinweises auf die Patenterteilung: **04.03.1992**
(21) Anmeldenummer: 88120391.3
(22) Anmeldetag: 07.12.1988
(51) Int. Cl.: B65D 71/00

(54) **Falthülle**
Folded packaging sleeve
Gaine d'emballage formée en pliant un flanc

(30) Priorität: 09.12.1987 DE 3741687
(43) Veröffentlichungstag der Anmeldung: 14.06.1989
(73) Patentinhaber: 4P Nicolaus Kempten GmbH, D-87437 Kempten (DE)
(72) Erfinder: Bienaimé, Patrick, F-60135 Troissereux (FR)
(74) Vertreter: Hutzelmann, Gerhard

(56) Entgegenhaltungen:
- DE-A- 3 512 599
- FR-A- 1 489 093
- FR-A- 1 589 340
- FR-A- 2 579 958

## Beschreibung

Die Erfindung bezieht sich auf eine Falthülle für zwei übereinander angeordnete Ebenen von jeweils wenigstens zwei nebeneinander angeordneten becherförmigen Behältern, die mit Randflanschen versehen sind, wobei die Randflansche der nebeneinander angeordneten Behälter miteinander verbunden sind und die Falthülle aus einer Oberwand, zwei Seitenwänden und einer Unterwand besteht, wobei die Unterwand Löcher aufweist, in welchen die Behälter der unteren Ebene stecken, und wobei aus dem Bereich der Löcher Materialstreifen ausgestanzt sind, welche an den Seitenwänden angelenkt und nach oben bis zur annähernd parallelen Anlage an der Innenseite der Seitenwände umgefaltet sind und als Stützen unter die Randflansche der Behälter der unteren Ebene greifen.

Aus der DE-OS 35 12 599 ist eine derartige Falthülle bekannt, die mehreren in einer Ebene angeordneten Behältern einen hervorragenden Halt gewährt. Sollen jedoch größere Stückzahlen solcher Behälter zu einer mehrere Ebenen aufweisenden Verpackungseinheit zusammengefaßt werden, so ist diese bekannte Falthülle nicht einsetzbar.

Der Erfindung liegt die Aufgabe zugrunde, eine Falthülle der eingangs genannten Art so auszugestalten, daß auch verhältnismäßig viele Behälter in zwei übereinander angeordneten Ebenen verpackt werden können.

Diese Aufgabe wird erfindungsgemäß dadurch gelöst, daß aus der Oberwand Lappen ausgestanzt sind, die zwischen jeweils zwei benachbarte Behälter der oberen Ebene von oben her eingreifen.

Die Behälter der unteren Ebene werden von den Löchern und den Materialstreifen abgestützt, während die Behälter der oberen Ebene durch die Lappen einen ausreichenden Halt erfahren.

Sehr vorteilhaft ist es, wenn erfindungsgemäß die Anlenklinie der Lappen der Oberwand parallel zur zwischen Oberwand und Seitenwand liegenden Kante verläuft.

Dabei wird der Lappen dann so nach unten gebogen, daß er unter die beiden benachbarten Randflansche greift und über diese die Behälter festlegt.

Eine vorteilhafte Weiterbildung der Erfindung liegt auch darin, daß die Breite der Lappen dem Abstand zweier benachbarter Behälter der oberen Ebene unterhalb ihres Randflansches entspricht und zwischen diese eingreift.

Damit werden die Behälter selbst und noch besser abgestützt.

Eine weitere vorteilhafte Ausgestaltung liegt erfindungsgemäß darin, daß Anlenklinie der Lappen senkrecht zur zwischen Oberwand und Seitenwand liegenden Kante verläuft.

Erfindungsgemäß sind dabei bei mehr als zwei hintereinander liegenden Behältern in der oberen Ebene die Lappen zum jeweils inneren Behälter hin gerichtet.

Dadurch verriegeln die Lappen die Behälter der oberen Ebene besonders wirkungsvoll.

Erfindungsgemäß kann auch vorgesehen sein, daß die Lappen größer sind als der zwischen den benachbarten Flanschen von Behältern der oberen Ebene von außen her frei Raum und daß er in gefaltetem Zustand in diesen Raum hineinragen.

Dadurch hält der Lappen die Behälter besonders intensiv fest.

Ebenfalls sehr vorteilhaft ist es, wenn erfindungsgemäß bei einer Falthülle mit einem an einer Seitenwand angelenkten Randstreifen, der auf die Unterseite der Oberwand geklebt ist, die Lappen aus dem Randstreifen ausgestanzt sind.

Damit ist bei gleicher Wirkung der Lappen eine völlig geschlossene Oberfläche der Falthülle erreicht.

In der Zeichnung sind mehrere Ausführungsbeispiele der Erfindung dargestellt. Dabei zeigen:
- Fig. 1: einen flachliegenden Kartonzuschnitt zum Herstellen einer Falthülle,
- Fig. 2: eine aus dem Zuschnitt gemäß Fig. 1 aufgerichtete Falthülle,
- Fig. 3 bis 9: einen Abschnitt der Oberwand mit verschiedenen Ausführungen von Lappen, die zwischen in die Falthülle eingestellte Behälter greifen.

Mit 1 ist in Fig. 1 ein flachliegender Kartonzuschnitt bezeichnet, der eine Oberwand 2, zwei Seitenwände 3 und 4 sowie eine Unterwand 5 aufweist. An der Seitenwand 4 ist ein Randstreifen 6 angelenkt, der beim Aufrichten des Kartonzuschnittes zu einer in Fig. 2 dargestellten Falthülle 7 mit der Unterseite der Oberwand 2 verklebt wird. Aus der Unterwand 5 sind Löcher 8 ausgestanzt, in welche becherförmige Behälter 9 eingesetzt sind (Fig. 2). Die aus dem Bereich der Löcher ausgestanzten Materialstreifen 10 bleiben über die zwischen Unterwand 5 und Seitenwand 3 bzw. 4 liegenden Faltlinien 11 bzw. 12 an den Seitenwänden angelenkt. Im aufgerichteten Zustand der Falthülle sind diese Materialstreifen 10 nach oben gefaltet und greifen als Stützen unter die Randflansche 13 der Behälter 9.

Aus dem Randstreifen 6 sind Lappen 14,15 ausgestanzt, die zwischen Behälter 16 einer oberen Ebene greifen. Auch die Behälter 16 sind mit Randflanschen 17 versehen, die miteinander verbunden sind.

Beim Ausführungsbeispiel nach Fig. 3 ist der Lappen 14 verhältnismäßig breit ausgebildet, wodurch er gut unter die Randflansche 17 greift.

Beim Ausführungsbeispiel nach Fig. 4 ist der Lappen 15 in seiner Breite auf den Abstand zweier benachbarter Behälter 16 unmittelbar unterhalb der Randflansche 17 abgestimmt. Bei beiden Ausführungsbeispielen ist der Lappen 14 bzw. 15 über eine Anlenklinie 18 bzw. 19 am Randstreifen 6 so befestigt, daß die Anlenklinie parallel zur zwischen Oberwand 2 und Seitenwand 4 liegenden Kante 20 verläuft.

Das Ausführungsbeispiel nach Fig. 5 unterscheidet sich insofern von den vorhergehenden, als die Anlenklinie 21 des Lappens 24 senkrecht zur Kante 20 verläuft.
In der Fig. 6 ist ein Ausführungsbeispiel dargestellt, bei dem die Anlenklinien 21 ebenfalls senkrecht zur Kante 20 verlaufen und etwa zwischen zwei benachbarten Behältern 16 liegen. Die Lappen 24 sind dabei beide zum inneren Behälter hin gerichtet. Die Fig. 7 zeigt einen Schnitt durch einen solchen Lappen 24.

Das Ausführungsbeispiel gemäß Fig. 8 und 9 unterscheidet sich davon nur dadurch, daß der Lappen 34 größer ist als der darunter liegende Freiraum zwischen den Behältern 16 bzw. den Randflanschen 17. Wie besonders aus Fig. 9 ersichtlich, wird daher der Lappen 34 im gefalteten Zustand unter den Randflanschen verriegelt.

## Patentansprüche

1. Falthülle für zwei übereinander angeordnete Ebenen von jeweils wenigstens zwei nebeneinander angeordneten becherförmigen Behältern, die mit Randflanschen versehen sind, wobei die Randflansche der nebeneinander angeordneten Behälter miteinander verbunden sind und die Falthülle(1) aus einer Oberwand(2), zwei Seitenwänden(3,4) und einer Unterwand(5) besteht, wobei die Unterwand Löcher(8) aufweist, in welchen die Behälter(9) der unteren Ebene stecken, und wobei aus dem Bereich der Löcher Materialstreifen(10) ausgestanzt sind, welche an den Seitenwänden angelenkt und nach oben bis zur annähernd parallelen Anlage an der Innenseite der Seitenwände umgefaltet sind und als Stützen unter die Randflansche der Behälter der unteren Ebene greifen, **dadurch gekennzeichnet,** daß aus der Oberwand(2) Lappen(14,15,24,34) ausgestanzt sind, die zwischen jeweils zwei benachbarte Behälter(16) der oberen Ebene von oben her eingreifen.

2. Falthülle nach Anspruch 1, **dadurch gekennzeichnet,** daß die Anlenklinie(18,19) der Lappen(14,15) der Oberwand(2) parallel zur zwischen Oberwand(2) und Seitenwand(4) liegenden Kante(20) verläuft.

3. Falthülle nach Anspruch 2, **dadurch gekennzeichnet,** daß die Breite der Lappen(14,15) dem Abstand zweier benachbarter Behälter(16) der oberen Ebene unterhalb ihres Flansches(17) entspricht und zwischen diese eingreift.

4. Falthülle nach Anspruch 1, **dadurch gekennzeichnet,** daß die Anlenklinie(21) der Lappen(24) senkrecht zur zwischen Oberwand(2) und Seitenwand(4) liegenden Kante(20) verläuft.

5. Falthülle nach Anspruch 4, **dadurch gekennzeichnet,** daß bei mehr als zwei hintereinander liegenden Behältern(16) in der oberen Ebene die Lappen(24,34) zum jeweils inneren Behälter hin gerichtet sind.

6. Falthülle nach Anspruch 4 oder 5**, dadurch gekennzeichnet,** daß die Lappen(34) größer sind als der zwischen den benachbarten Flanschen(17) von Behältern(16) der oberen Ebene von außen her freie Raum und daß sie in gefaltetem Zustand in diesen Raum hineinragen.

7. Falthülle nach einem der vorhergehenden Ansprüche mit einem an einer Seitenwand angelenkten Randstreifen(6), der auf die Unterseite der Oberwand(2) geklebt ist, **dadurch gekennzeichnet,** daß die Lappen(14,15,24,34) aus dem Randstreifen(6) ausgestanzt sind.

## Claims

1. Wrap-around sleeve for two layers located above each other of at least two tub-like containers each that are located next to each other and have rims, the rims of the containers located next to each other being joined together, the wrap-around sleeve (1) consisting of a top panel (2), two side panels (3, 4) and a base panel (5) that has holes (8) in which the containers (9) in the bottom layer are inserted, while strips of material (10) are die-cut out of the area of the holes, are hinged to the side panels, are folded upwards on the inside until they are almost parallel to the side panels and support the containers in the bottom layer by engaging their rims from underneath, wherein flaps (14, 15, 24, 34) that project downwards between pairs of adjacent containers (16) in the top layer are die-cut from the top panel. (2).

2. Wrap-around sleeve according to claim 1, wherein the line (18, 19) hinging the flaps (14, 15) to the top panel (2) is parallel to the edge (20) between the top panel (2) and the side panel (4).

3. Wrap-around sleeve according to claim 2, wherein the width of the flaps (14, 15) corresponds to the distance between two adjacent containers (16) in the top layer beneath their rims (17), the flaps engaging this area between the containers.

4. Wrap-around sleeve according to claim 1, wherein the hinge line (21) of the flaps (24) is at right angles to the edge (20) between the top panel (2) and the side panel (4).

5. Wrap-around sleeve according to claim 4, wherein the flaps (24, 34) point towards the container that is on the inside in each case when more than two containers (16) are located behind each other in the top layer.

6. Wrap-around sleeve according to claim 4 or 5, wherein the flaps (34) are larger than the space available between the adjacent rims (17) of containers (16) in the top layer and are folded to project into this space.

7. Wrap-around sleeve according to one of the previous claims, with an edge strip (6) hinged to a side panel that is glued to the underneath of the top panel (2), wherein the flaps (14, 15, 24, 34) are die-cut from the edge strip (6).

## Revendications

1. Caisse enveloppe pour deux rangées superposées constituées chacune d'au moins deux récipients en forme de godets juxtaposés qui sont munis de brides marginales, les brides marginales des récipients juxtaposés étant mutuellement assemblées, et la caisse enveloppe (1) étant constituée d'une paroi supérieure (2), de deux parois latérales (3, 4) et d'une paroi inférieure (5), la paroi inférieure présentant des trous (8) dans lesquels s'emboîtent les récipients (9) de la rangée inférieure, et des bandes de matériau (10) étant dégagées par découpage de la région des trous, bandes qui sont articulées aux parois latérales et repliées vers le haut jusqu'à s'appliquer approximativement parallèlement contre le côté intérieur des parois latérales, et s'engagent comme soutiens sous les brides marginales des récipients de la rangée inférieure, **caractérisée** en ce que des pattes (14,15,24,34) sont dégagées par découpage de la paroi supérieure (2), pattes qui s'engagent chaque fois par le haut entre deux récipients voisins (16) de la rangée supérieure.

2. Caisse enveloppe selon la revendication 1, **caractérisée** en ce que la ligne d'articulation (18,19) des pattes (14,15) de la paroi supérieure (2) s'étend parallèlement a l'arête (20) située entre la paroi supérieure (2) et la paroi latérale (4).

3. Caisse enveloppe selon la revendication 2, **caractérisée** en ce que la largeur des pattes (14,15) correspond à la distance entre deux récipients voisins (16) de la rangée supérieure en dessous de leur bride (17), et s'engage entre ces récipients.

4. Caisse enveloppe selon la revendication 1, **caractérisée** en ce que la ligne d'articulation (21) des pattes (24) s'étend perpendiculairement à l'arête (20) située entre la paroi supérieure (2) et la paroi latérale (4).

5. Caisse enveloppe selon la revendication 4, **caractérisée** en ce qu'en présence de plus de deux récipients (16) disposés les uns à la suite des autres dans la rangée supérieure, les pattes (24,34) sont dirigées vers le récipient chaque fois intérieur.

6. Caisse enveloppe selon la revendication 4 ou 5, **caractérisée** en ce que les pattes (34) sont plus grandes que l'espace libéré depuis l'extérieur entre les brides voisines (17) des récipients (16) de la rangée supérieure, et en ce qu'elles s'engagent dans cet espace à l'état plié de la caisse enveloppe.

7. Caisse enveloppe selon l'une des revendications précédentes, avec une bande marginale (6) qui est articulée à une paroi latérale et qui est collée sur le dessous de la paroi supérieure (2), **caractérisée** en ce que les pattes (14,15,24,34) sont dégagées par découpage de la bande marginale (6).
